# EUROPÄISCHE PATENTSCHRIFT

(11) **EP 1 390 595 B1**
(45) Veröffentlichungstag und Bekanntmachung des Hinweises auf die Patenterteilung: **23.11.2005**
(21) Anmeldenummer: 02745074.1
(22) Anmeldetag: 23.05.2002
(51) Int. Cl.: E05B 47/00, E05B 17/22

(54) **EINRICHTUNG ZUM ENTRIEGELN EINER TÜR MITTELS DRAHTLOSER FERNBEDIENUNG**
DEVICE FOR UNLOCKING A DOOR USING WIRELESS REMOTE CONTROL
DISPOSITIF POUR LE DEVERROUILLAGE D'UNE PORTE A L'AIDE D'UNE TELECOMMANDE SANS FIL

(30) Priorität: 31.05.2001 DE 10126440
(43) Veröffentlichungstag der Anmeldung: 25.02.2004
(73) Patentinhaber: Link, Ulrich, 93170 Bernhardswald (DE)
(72) Erfinder: Link, Ulrich, 93170 Bernhardswald (DE)
(74) Vertreter: Graf, Helmut
(86) Internationale Anmeldenummer: PCT/DE2002/001862
(87) Internationale Veröffentlichungsnummer: WO 2002/097224

(56) Entgegenhaltungen:
- DE-A- 19 936 961
- FR-A- 2 702 115
- US-A- 5 729 198
- US-A- 5 990 579
- US-A- 6 005 306

## Beschreibung

Die Erfindung bezieht sich auf eine Einrichtung zum Entriegeln einer Tür, insbesondere Gebäudetür gemäß dem Oberbegriff des Patentanspruch 1.

In vielen Gebäuden ist im Bereich der Eingangstür eine Schließvorrichtung angebracht, welche einen so genannten elektrischer Türöffner aufweist. Dies ist eine Einrichtung, mit welcher die Tür von innerhalb des Hauses mittels eines Tasters vorübergehend entriegelt werden kann. Wenn zum Beispiel ein Besucher zu einer in einem oberen Stockwerk des Gebäudes wohnenden Person kommen will, so kann der Besuchte, sobald er sich über Sichtkontakt, eine Sprechanlage oder auf andere Weise über die Identität des Besuchers Gewissheit verschafft hat, durch kurzes Drücken eines in seiner Wohnung befindlichen Tasters den Türöffner betätigen. In der Schließvorrichtung wird während dieser Zeit ein im Allgemeinen elektromagnetisch arbeitender Entriegelungsaktuator aktiviert, so daß der Besucher die Tür durch leichten Druck öffnen kann. Sobald die Tür wieder geschlossen ist, ist sie automatisch verriegelt, da der Türöffner nicht mehr betätigt wird.

Wenn ein Hausbewohner durch dieselbe Tür das Gebäude betreten will, bleibt ihm keine andere Wahl, als die Tür bzw. den Türflügel mittels eines Schlüssels zu öffnen, mit dem er deren Schloss betätigen kann. Ein außen am Haus angebrachter Taster zur Betätigung des Türöffners würde nämlich dazu führen, daß alle, Befugte wie Unbefugte, die Tür öffnen könnten. Damit wäre der Zweck des Schlosses in der Tür und der Schließvorrichtung nicht mehr erfüllt. In verschiedenen Situationen, wie zum Beispiel bei schlechtem Wetter, bei Dunkelheit oder auch dann, wenn verschiedene Gegenstände getragen werden müssen, ist das Öffnen der Tür mittels eines Schlüssels beschwerlich.

Aus der deutschen Offenlegungsschrift DE 199 36 961 A1 ist eine Einrichtung zum Entriegeln einer Tür mittels eines elektrischen Türöffners bekannt, bei der in einer Betätigungsvorrichtung eine Stromversorgungseinrichtung sowie ein Betätigungselement (_{"}Auslöseelement") zum Entriegeln einer Türöffnerfalle vorgesehen sind. Die Betätigungsvorrichtung weist eine Datenschnittstelle auf und kommuniziert via Funk und/oder Bus mit einem zugeordneten Betätigungstaster. Die Stromversorgung der Betätigungsvorrichtung erfolgt hierbei über eine integrierte Batterie und/oder über einen Zweitdrahtbus, an den ein Netzteil angeschlossen ist.

Bekannt ist weiterhin aus der US 6,005,306 ein funkfernsteuerbares Schließsystem, insbesondere zum Entriegeln von Türen, bei dem ein elektrischer Türöffner gesteuert über eine an diesen angeschlossene Steuereinheit mit Hilfe eines Handsenders betätigt werden kann. Die Energieversorgung der Steuereinheit erfolgt hierbei über die im Gebäude vorgesehene Netzstromleitung.

Ferner sind aus der US 5,990,579 sowie der US 5,729,198 fernsteuerbare Türöffner-Systeme bekannt, deren Energieversorgung ebenfalls über die im Gebäude vorhandene Netzstromleitung durchgeführt wird.

Aufgabe der Erfindung ist es, eine Möglichkeit zu schaffen, mit der Befugte ohne die Notwendigkeit der Benutzung eines Schlüssels jederzeit die Tür oder den Türflügel von außen öffnen können und die mit einfachsten Mitteln installiert werden kann, insbesondere auch in bereits bestehenden Gebäuden. Zur Lösung dieser Aufgabe ist eine Einrichtung zum Entriegeln einer Tür entsprechend dem Patentanspruch 1 ausgebildet.

Bei einer bevorzugten Ausführungsform der Erfindung ist dem wenigstens einen durch die ferngesteuerte Einheit steuerbaren elektrischen Schaltelement zumindest ein manuell betätigbarer Taster zumindest funktionsmäßig parallel geschaltet, d.h. dieser Taster ist beispielsweise mit seinen Kontakten dem Schaltelement tatsächlich parallel geschaltet oder aber so in das System integriert, daß ein Betätigen des Tasters die gleiche Wirkung hat, wie ein Betätigen des elektrischen Schaltelementes über die ferngesteuerte Einheit.

Die Erfindung wird nachstehend anhand der Figuren näher erläutert.
- Fig. 1 - 3: beschreiben den Stand der Technik,
- Fig. 4: zeigt eine Lösung, mit der ein Öffnen der Tür von außen grundsätzlich möglich wäre, die jedoch nicht die Anforderung nach einem geringen Installationsaufwand erfüllt,
- Fig. 5: zeigt den prinzipiellen, der Erfindung zugrunde liegenden Lösungsansatz, der den Installationsaufwand auf ein Minimum reduziert,
- Fig. 6: zeigt eine Ausführung der erfindungsgemäßen Anordnung,
- Fig. 7 und Fig. 8: zeigen Anordnungen, welche die Funktionalität des Stands der Technik mit der erfindungsgemäßen Ausführung kombinieren,
- Fig. 9: zeigt eine Realisierungsform der Anordnungen nach Fig. 7 und Fig. 8 und
- Fig. 10: zeigt zwei mechanische Anordnungen, die dazu dienen, ein unbefugtes Öffnen der Tür durch Zurückschieben des Schließkeils des Schlosses zu verhindern.

In der Fig. 1 ist 1 ein Gebäude 1 mit einer Gebäude- oder Eingangstür 2. In der Tür (Türflügel) befindet sich ein Schloß 4, im Türrahmen auf der dem Schloß gegenüberliegenden Seite befindet sich eine Schließvorrichtung 3. Entsprechend Fig. 2 sind die Schließvorrichtung 3 und das Schloß 4 so ausgeführt, daß im Normalfall die Tür dadurch verschlossen ist, daß der Schließkeil 6 (gefederte Schloßfalle) des Schlosses 4 in der gegenüberliegenden Aussparung 8 der Schließvorrichtung 3 einschnappt. Nur in den Fällen, in denen ein Öffnen der Tür - z. B. mittels eines im Innern der Tür befindlichen Türgriffs - generell ausgeschlossen werden soll, wird über einen Schlüssel der Riegel 7 in Richtung der Aussparung 9 der Schließvorrichtung 3 bewegt, wodurch die Tür fest verschlossen ist.

Die Schließvorrichtung 3 weist entsprechend Fig. 2 eine bewegliche Rast bzw. Klappe 10 für den Schließkeil 6 auf, die (Klappe) mittels eines im allgemeinen elektromagnetischen Entriegelungsaktuators 12 entriegelt werden kann. Die Klappe 10 und der Entriegelungsaktuator 12 werden zusammen als Türöffner bezeichnet. Sobald der Entriegelungsaktuator 12 aktiviert wird, bewirkt ein Druck gegen die Tür in ihrer Öffnungsrichtung, daß sich die Klappe 10 in Pfeilrichtung 11 bewegt, so daß die Tür durch den auf sie ausgeübten Druck geöffnet wird. Wenn der Entriegelungsaktuator 12 nicht mehr aktiviert wird, ist die Klappe 10 automatisch wieder verriegelt und verhindert ein Öffnen der Tür. Typische elektrische Daten eines solchen Entriegelungsaktuators sind eine Nenn-Wechselspannung von 8 - 12 V und ein Betriebsstrom von deutlich über 100 mA.

Fig. 3 zeigt eine typische Anordnung, die es erlaubt, von verschiedenen Stellen des Hauses aus eine Entriegelung der Klappe 10 zu veranlassen. Über einen Transformator 13, dessen Primäranschlüsse 14 und 15 mit dem Wechselstromnetz (in Europa üblicherweise 230 V, 50 Hz) verbunden sind, wird die Reihenschaltung aus dem Entriegelungsaktuator 12 und einem oder mehreren, parallelgeschalteten Tastern 5a, 5b, ... 5z mit einer Wechselspannung versorgt. Letztere liegt im allgemeinen im Bereich von 8 - 12 V. Durch Betätigen eines der Taster 5a bis 5z, welche an verschiedenen Stellen des Hauses angebracht sind, wird der Entriegelungsaktuator 12 aktiviert und somit das Öffnen der Tür durch einfachen Druck von außen ermöglicht.

Ein Beispiel für eine solche Anordnung ist anhand einer Türsprechanlage in der Produktinformation NG 402-01, Bestellnummer 0-1101/404830 der Fa. Siedle gezeigt.

Entsprechend der Aufgabenstellung ist es mit der Erfindung möglich, die Klappe 10 in Fig. 2 auch von außerhalb des Hauses zu entriegeln. Hierzu wird eine Funk-Fernsteuereinrichtung verwendet, beispielsweise eine solche, wie sie aus der Kraftfahrzeugelektronik bekannt ist. Dort wird über einen kleinen Sender, der wie der Autoschlüssel stets mitgeführt wird, ein Signal gesendet, das von einem Empfänger im Fahrzeug empfangen wird. Abhängig vom gesendeten Signal bzw. vom vorhergehenden Zustand werden einer oder mehrere der folgenden Schritte ausgeführt:
- Entschärfen der Alarmanlage, Entriegeln der Türen sowie ggf. des Kofferraumdeckels und / oder der Tankklappe über die Zentralverriegelung sowie Anfahren bestimmter, vordefinierter Sitzpositionen ODER
- Verriegeln der Türen sowie ggf. des Kofferraumdeckels und der Tankklappe über die Zentralverriegelung, Schließen der Fenster und des Schiebedachs sowie Aktivieren der Alarmanlage.

Derartige Funk-Fernsteuerungen sind üblicherweise mit einem sogenannten Wechselcode-System ausgestattet, welches sicherstellt, daß bei jeder Aktivierung ein anderes Signal aus einer sehr hohen Zahl zur Verfügung stehender Signale ausgewählt wird. Damit wird verhindert, daß Unbefugte das Sendersignal auffangen und sich durch Senden dieses Signals Zugang zum Fahrzeug verschaffen.

Eine solche Fernsteuerung, die in Fahrzeugen nachgerüstet werden kann, die nicht serienmäßig mit einer entsprechenden Funktionalität ausgerüstet sind, ist in der Broschüre 317-490PK der Firma PEKATRONIC Alarmsysteme beschrieben. Wenn der Empfänger dieser Fernsteuerung das Signal des batteriebetriebenen Senders empfängt, wird abwechselnd für einen kurzen Zeitraum von 0,5 oder 5 Sekunden eines von zwei Relais angesteuert, die ein Verriegeln bzw. Entriegeln der Zentralverriegelung veranlassen. Darüber hinaus sind noch weitere Funktionen verfügbar, die hier jedoch nicht von Interesse sind.

Eine derartige Fernsteuerung kann entsprechend Fig. 4 mit geringer Modifikation auch für die gestellte Aufgabe genutzt werden, das Entriegeln einer Tür von außen zu ermöglichen. Wenn die Kontakte 23 und 24 der beiden Relais 21a und 21b, die üblicherweise die Zentralverriegelung ansteuern sollen, parallelgeschaltet und, wie in Fig. 4 dargestellt, über die Leitungen 29 und 30 mit einem der Taster 5a - 5z verbunden werden, wird bei Betätigen des Senders dessen Signal durch die Antenne 22 aufgefangen und im Empfängerschaltkreis 20 ausgewertet sowie durch Schließen der Kontakte eines der Relais 21 a oder 21 b für einen kurzen Zeitraum die Klappe 10 entriegelt. Die Versorgungsspannung wird dem Empfängerschaltkreis 20 über den Transformator 13 und einen nachfolgenden Gleichrichter 25 nach Glättung in einem Kondensator 28 zugeführt. Eine eventuelle Ausregelung der Versorgungsspannung ist in Fig. 4 nicht gesondert dargestellt. Alternativ kann die Versorgung des Senders über ein separates Netzteil oder über eine Batterie erfolgen.

Alle diese erwähnten Arten der Spannungsversorgung haben jedoch Nachteile:
- Bei der Versorgung über den Transformator 13 oder über ein separates Netzteil müssen Versorgungsleitungen 26 und 27 gelegt werden. Insbesondere in Altbauten wird hierdurch erheblicher Aufwand verursacht.
- Bei Versorgung über Batterien müssen diese je nach Kapazität mehr oder weniger häufig erneuert oder - im Fall von wiederaufladbaren Batterien - nachgeladen werden.

Vollständig wird die Aufgabe der Erfindung gelöst mit einer Einrichtung mit den Merkmalen des Anspruchs 1. Weitere vorteilhafte Ausgestaltungen ergeben sich aus den Unteransprüchen.

Gegenüber dem Stand der Technik und davon abgeleiteten Lösungen bietet die erfindungsgemäße Anordnung eine Reihe von wesentlichen Vorteilen:
- Die Betätigung des Türöffners kann außer über die dem Stand der Technik entsprechenden Taster über eine Funk-Fernsteuerung erfolgen, für deren Versorgung keine separaten Leitungen vorgesehen werden müssen.
- Damit kann in einem Altbau anstelle eines der bereits vorhandenen Taster 5a - 5z einfach ein erfindungsgemäßes Modul 37 installiert werden, womit ein geringstmöglicher Montageaufwand erzielt wird. Hierdurch wird die bisher vorhandene Funktionalität, die Tür mittels des Türöffners von verschiedenen Stellen innerhalb des Hauses aus öffnen zu können durch die Funktionalität ergänzt, die Tür von außen über eine drahtlose Fernbedienung zu öffnen.
- Bei Ausführung des Moduls 37 in einer Bauform entsprechend Einheit 40 wird einfach der vorhandene Taster durch diese einbaukompatible Einheit ausgetauscht.
- Bei Türsprechanlagen ist es ausreichend, ein erfindungsgemäßes Modul 37 zu den Tastern 5a bis 5z einer der Sprechstellen parallelzuschalten, wobei der Empfänger entweder in der Sprechstelle integriert werden oder über zwei kurze Leitungen in ihrer unmittelbaren Nähe montiert sein kann. Spezielle Leitungen zur Versorgung des Moduls werden auch hier nicht benötigt.
- Da lediglich ungefährliche Spannungen im Bereich 8 bis 12 V vorliegen, kann die Installation der Funk-Fernsteuerung auch von Personen ausgeführt werden, die aus Sicherheitsgründen nicht befugt sind, an hohen Spannungen zu arbeiten.
- Wenn, wie dies in Gebäuden öfter geschieht, zu denen eine Vielzahl von Personen Zutritt hat, ein Schlüssel verloren wird, so müssen der betroffene Schließzylinder sowie alle zu ihm passenden Schlüssel ausgetauscht werden. Im Fall der Fernsteuerung reicht eine Umprogrammierung auf einen anderen Code aus. Schließlich können über weitere Kontakte des Relais 21 oder über andere Relais, die durch den Empfänger 20 angesteuert werden, weitere Verbraucher angesteuert werden. Hierzu zählen insbesondere Beleuchtungseinrichtungen, die den Zugang zum Gebäude ausleuchten oder Zeitsteuerungen, welche diese Beleuchtungseinrichtungen für einen bestimmten Zeitraum einschalten.

Die Abbildungen 1 bis 10 zeigen den Stand der Technik sowie verschiedene Ausführungen der erfindungsgemäßen Anordnung:

In der erfindungsgemäßen Anordnung entsprechend Fig. 5 wird zur Spannungsversorgung des Empfängerschaltkreises 20 von der Tatsache Gebrauch gemacht, daß der elektromagnetische Entriegelungsaktuator 12 einen Betriebsstrom von deutlich über 100 mA benötigt. Dies bedeutet, daß er nicht anspricht, wenn ein Strom deutlich unterhalb dieses Werts, z. B. 10 mA fließt. Die Versorgungsleitungen 26 und 27 werden jetzt nicht mehr entsprechend Fig. 4 mit dem Transformator 13 verbunden sondern mit den Kontakten 23 und 24 des Relais 21 bzw. über diese mit den Kontakten eines der Taster 5a bis 5z. Nachteilig ist bei dieser Anordnung noch, daß die Energieversorgung für den Empfängerschaltkreis 20 und das Relais 21 immer dann keine weitere Energie mehr liefern kann, wenn der Entriegelungsaktuator 12 betätigt wird. Hierdurch kann der Entriegelungsaktuator 12 nur für einen kurzen Zeitraum betätigt werden, für den die Energieversorgung des Empfängerschaltkreises 20 und des Relais 21 über die im Kondensator 28 gespeicherte Energie sichergestellt ist. Da zur Erfüllung der gestellten Aufgabe ein Relais 21 ausreicht, sind die beiden Relais 21 a und 21 b aus Fig. 4 hier zusammengefaßt.

Fig. 6 zeigt eine vorteilhafte Ausführung der erfindungsgemäßen Einrichtung, die diesen Nachteil nicht aufweist. Die an den Tastern 5a - 5z anliegende Spannung wird über den Gleichrichter 25 gleichgerichtet und einem Kondensator 28 zugeführt. Eine steuerbare Strombegrenzungs-/Stromquellenschaltung 33 stellt sicher, daß der Strom, der über den Gleichrichter fließt, zuverlässig unterhalb desjenigen Werts gehalten wird, bei dem der Entriegelungsaktuator 12 anspricht. Im Anschluß an die Stromquelle 23 folgen als Energiespeicher eine wiederaufladbare Batterie 31 und / oder ein sehr großer Kondensator 32. Diese stellen sicher, daß der Empfängerschaltkreis 20 und das Relais 21 auch dann betriebsfähig bleiben, wenn die Versorgung über den Gleichrichter 25 vorübergehend nicht zur Verfügung steht. Dies ist - wie oben erwähnt - insbesondere dann der Fall, wenn durch ein Funksignal der Empfänger aktiviert wird und dieser das Relais 21 ansteuert. Darüber hinaus wird die Spannung an der Batterie 31 bzw. am Kondensator 32 von einer Steuerelektronik 34 für die Strombegrenzungseinrichtung /Stromquelle 33 gemessen und dann, wenn ein ausreichend hoher Ladezustand erreicht ist, über den Steuerausgang 35 die Strombegrenzungseinrichtung / Stromquelle 33 zurückgesteuert.

Die Fig. 7 und 8 zeigen zwei weitere Varianten der erfindungsgemäßen Einrichtung, wobei die Funktionalitäten des Stands der Technik und jene der beschriebenen Fernsteuerung miteinander kombiniert werden.

In Fig. 7 ist einer der Taster 5a bis 5z (hier Taster 5b) zusätzlich zu den bisher beschriebenen Komponenten in das Modul 37 integriert, wobei dieser Taster weiterhin zu den Kontaken 23 und 24 des Relais 21 parallelgeschaltet ist.

In Fig. 8 ist dagegen einer der Taster 5a bis 5z (hier: Taster 5b) aus dem ursprünglichen Stromkreis entfernt und nun in dem Modul 37 so mit dem Empfängerschaltkreis 20 verbunden, daß er in diesen eingreifen und so das Relais 21 aktivieren kann.

Fig. 9 zeigt eine Möglichkeit, wie die Anordnungen entsprechend Fig. 7 bzw. Fig. 8 so ausgeführt werden können, daß sie einbaukompatibel zu einem bereits vorhandenen Taster zur Betätigung des Entriegelungsaktuators 12 sind. Die Einheit 40 enthält das gesamte Modul 37 und besteht aus einer Frontplatte 41, einem Gehäuse 42 und einem Betätigungselement 43, welches einem der Taster 5a bis 5z (hier: dem Taster 5b aus den Fig. 7 bzw. Fig. 8) entspricht. Erfindungsgemäß befindet sich das gesamte Modul 37 einschließlich der Antenne 22 innerhalb des Gehäuses 42. Bei Sprechanlagen sind die Taster 5a bis 5z Teil der Sprechstellen (siehe hierzu auch Produktinformation NG 402-01, Bestellnummer 0-1101/404830 der Fa. Siedle). Entsprechend kann das Modul 37 auch in einer Sprechstelle einer Sprechanlage integriert werden oder in unmittelbarer Nähe einer solchen angeordnet und über eine zweiadrige Leitung mit dem Taster der Sprechstelle zur Betätigung des Türöffners verbunden werden. Alternativ, im allgemeinen jedoch mit höherem Aufwand verbunden, ist auch eine Integration des Moduls 37 in der Zentraleinheit der Sprechanlage oder ein Anbringen in deren unmittelbarer Nähe möglich.

Bei manchen Türen ist es möglich, den Schließkeil 6 (Schloßfalle) von außen zurückzuschieben, indem zwischen Tür und Türrahmen ein Gegenstand, z. B. eine flexible Plastikkarte geschoben wird. In Fig. 10 sind zwei Lösungen angegeben, mit denen verhindert wird, daß Unbefugte sich auf diese Art Zutritt zum Gebäude verschaffen.

In Fig. 10a wird hierzu am Türrahmen eine Platte 50 so vor der Schließvorrichtung 3 angebracht, daß der zwischen Tür und Rahmen eingeschobene Gegenstand einen Absatz vorfindet, über den er nicht geschoben werden kann. Zur Befestigung der Platte 50 können Schrauben 51 und 52, Klebstoff oder auch andere geeignete Mittel genutzt werden.

Insbesondere dann, wenn der Abstand zwischen Tür und Rahmen gering ist, ist die Anordnung nach Fig. 10b vorteilhaft. Bei dieser wird ein Schlitz 55 so in der Schließvorrichtung 3 angebracht, daß ein Gegenstand, der zwischen Tür und Türrahmen eingeschoben wird, in diesem Schlitz 55 "abgefangen" wird und so nicht in der Lage ist, den Schließkeil 6 zurückzuschieben. Durch diese Maßnahmen wird die Notwendigkeit, die Tür über die Verriegelung 7 abzuschließen, deutlich reduziert.

### Bezugszeichenliste

- 1: Gebäude
- 2: Eingangstür
- 3: Schließvorrichtung (rahmenseitig)
- 4: Schloß (türseitig)
- 5: a ... z: Taster
- 6: Schließkeil (im Schloß) / Schloßfalle
- 7: Riegel (im Schloß)
- 8: Aussparung für Keil
- 9: Aussparung für Riegel
- 10: Klappe / Rast
- 11: Bewegungsrichtung der Klappe
- 12: Entriegelungsaktuator des Türöffners
- 13: Transformator
- 14: Primäranschluß 1 des Transformators 13
- 15: Primäranschluß 2 des Transformators 13
- 20: Empfängerschaltkreis
- 21: Relais
- 22: Antenne
- 23: Relaiskontakt 1
- 24: Relaiskontakt 2
- 25: Gleichrichter
- 26: Versorgungsleitung 1
- 27: Versorgungsleitung 2
- 28: Kondensator
- 29: Leitung 1
- 30: Leitung 2
- 31: Batterie
- 32: Kondensator
- 33: Stromquelle
- 34: Steuerelektronik der Stromquelle
- 35: Steuerausgang der Steuerelektronik
- 37: komplettes Modul
- 40: Einheit mit Empfänger, Relais und Betätigungselement
- 41: Abdeckkappe
- 42: Gehäuse
- 43: Betätigungselement
- 50: Platte
- 51: Schraube 1
- 52: Schraube 2
- 55: Schlitz/Absatz

## Patentansprüche

1. Einrichtung zum Entriegeln einer Tür (2) mit einem elektrischen Türöffner (12), mit einer Spannungsquelle (13) für den elektrischen Türöffner (12), mit einer funkferngesteuerten Einheit (20) und mit wenigstens einem Betätigungselement, welches bei seinem Betätigen einen Strom aus der Spannungsquelle (13) durch den Türöffner (12) zum Aktivieren dieses Türöffners (12) und Entriegeln der Tür (2) bewirkt,
wobei das wenigstens eine Betätigungselement ein durch die funkferngesteuerte Einheit (20) steuerbares elektrisches Schaltelement (21, 23, 24), beispielsweise in Form eines Kontaktes ist, **dadurch gekennzeichnet**
**daß** die Energieversorgung für die funkferngesteuerten Einheit (20) aus der Spannungsquelle (13) über den Türöffner (12) erfolgt, wobei der für die Energieversorgung der funkferngesteuerten Einheit (20) der Spannungsquelle (13) entnommene Strom kleiner ist als der zum Aktivieren des Türöffners (12) benötigte Strom.

2. Einrichtung nach Anspruch 1, **dadurch gekennzeichnet, daß** dem wenigstens einen elektrisches Schaltelement (21, 23, 24) wenigstens ein Taster (5a - 5z) zumindest funktionsmäßig parallel geschaltet ist.

3. Einrichtung nach Anspruch 1 oder 2, **dadurch gekennzeichnet, daß** der wenigstens eine Taster (5a - 5z) und/oder das Schaltelement (21, 23, 24) im Ruhezustand geöffnet sind und beim Betätigen geschlossen werden.

4. Einrichtung nach einem der vorhergehenden Ansprüche, **gekennzeichnet durch** Mittel (25) zum Gleichrichten der der funkferngesteuerten Einheit (20) zugeführten Versorgungsspannung sowie **durch** eine Strombegrenzungseinrichtung (33) zur Begrenzung des einem Energiespeicher (31) zugeführten Versorgungsstroms, wobei die Strombegrenzungseinrichtung (33) so dimensioniert ist, daß der maximal **durch** sie fließende Strom nicht zu einem Ansprechen des Türöffners (12) führt.

5. Einrichtung nach Anspruch 4, **dadurch gekennzeichnet, daß** die Strombegrenzungseinrichtung (33) steuerbar ist und der Strom durch die Strombegrenzungseinrichtung (33) in Abhängigkeit vom Ladezustand des Energiespeichers so geregelt wird, daß der Ladezustand des Energiespeichers (31) stets ausreichend hoch ist, ein vorgegebener Wert für den maximalen Ladezustand aber auch nicht überschritten wird.

6. Einrichtung nach einem der vorhergehenden Ansprüche, **dadurch gekennzeichnet, daß** parallel zu dem durch die funkferngestenerte Einheit (20) betätigbaren Schaltelement (21, 23, 24) in unmittelbarer räumlicher Nähe zu der ferngesteuerten Einheit (20) ein weiterer Kontakt (5b) vorgesehen ist, der über Handbetätigung geschlossen werden kann.

7. Einrichtung nach einem der vorhergehenden Ansprüche, **dadurch gekennzeichnet, daß** zusätzlich zu dem durch die funkferngestenerte Einheit (20) betätigbaren Schaltelement (21, 23, 24) ein weiterer Kontakt (5b) vorgesehen ist, der über Handbetätigung geschlossen werden kann und der über einen Steuereingriff in die ferngesteuerte Einheit (20) ein Betätigen des durch diese betätigbaren Schaltelement (21, 23, 24) verursacht.

8. Einrichtung nach einem der vorhergehenden Ansprüche, **dadurch gekennzeichnet, daß** sie zu einem konventionellen Taster (5a - 5z) zur Betätigung eines Türöffners (12) mechanisch kompatibel ist und diesen direkt ersetzen kann.

9. Einrichtung nach einem der vorhergehenden Ansprüche, **dadurch gekennzeichnet, daß** sie eine Schnittstelle zu demjenigen Kontakt einer Zentraleinheit einer Türsprechanlage oder einer Sprechstelle einer Türsprechanlage aufweist, welcher zur Betätigung eines Türöffners (12) vorgesehen ist.

10. Einrichtung nach einem der vorhergehenden Ansprüche, **dadurch gekennzeichnet, daß** sie Bestandteil einer Zentraleinheit einer Türsprechanlage ist.

11. Einrichtung nach einem der vorhergehenden Ansprüche, **dadurch gekennzeichnet, daß** sie Bestandteil einer Sprechstelle einer Türsprechanlage ist.

12. Einrichtung nach einem der vorhergehenden Ansprüche, **dadurch gekennzeichnet, daß** sie als eigenständige Einheit ausgeführt ist, vorzugsweise für eine Anordnung in unmittelbarer Nähe der Zentraleinheit einer Türsprechanlage und für eine Verbindung mit dieser über ihre Schnittstelle.

13. Einrichtung nach einem der vorhergehenden Ansprüche, **dadurch gekennzeichnet, daß** sie als eigenständige Einheit ausgeführt ist, vorzugsweise für eine Anordnung in unmittelbarer Nähe einer Sprechstelle einer Türsprechanlage und für eine Verbindung mit dieser über ihre Schnittstelle.

14. Einrichtung nach einem der vorhergehenden Ansprüche, **dadurch gekennzeichnet, daß** sie bzw. der Empfänger zusätzlich zur Aktivierung des Türöffners (12) für die Aktivierung und/oder Steuerung weiterer Funktionen einer Haus- oder Gebäudetechnik ausgebildet ist, z.B. für ein Einschalten einer Beleuchtung.

15. Einrichtung nach einem der vorhergehenden Ansprüche, **dadurch gekennzeichnet, daß** das Funksignal zum Aktivieren des Türöffners (12) nach einem vorgegebenen System ständig gewechselt wird (sog. Wechselcode).

16. Einrichtung nach einem der vorhergehenden Ansprüche, **dadurch gekennzeichnet, daß** die Spannungsquelle eine Niedervoltspannungsquelle, beispielsweie ein Transformator (13) ist.

17. Einrichtung nach einem der vorhergehenden Ansprüche, **gekennzeichnet durch** eine Sicherung für eine Schloßfalle (6) zur Verhinderung eines unbefugten Zurückschiebens der Schloßfalle (6) **durch** einen zwischen Türrahmen und Türflügel eingeschobener Gegenstand, wobei die Sicherung eine Platte (50) zur Verwendung an einem Türrahmen im Bereich einer Fallenöffnung ist, und wobei die Platte (50) gegenüber dem Türrahmen einen Absatz bildet, den ein zwischen Türflügel und Türrahmen eingeschobener Gegenstand nicht überwinden kann.

18. Einrichtung nach einem der vorhergehenden Ansprüche, **gekennzeichnet durch** eine Sicherung für eine Schloßfalle (6) zur Verhinderung eines unbefugten Zurückschiebens der Schloßfalle (6) **durch** einen zwischen Türrahmen und Türflügel eingeschobener Gegenstand, wobei die Sicherung ein Schlitz (55) im Bereich einer Fallenöffnung an einem Türrahmen ist, der (Schlitz) ein zwischen Türflügel und Türrahmen eingeschobener Gegenstand nicht überwinden kann.

## Claims

1. Device for unlocking a door (2) with an electronic door opener (12), with a power supply (13) for the electric door opener (12), with a radio-controlled unit (20) and with at least one actuating element which when actuated, effects a current from the power supply (13) through the door opener (12) to activate this door opener (12) and to unlock the door (2),
wherein the at least one actuating element is an electrical circuit element (21, 23, 24) that can be controlled by the radio-controlled unit (20), for example in the form of a contact,
**characterised in that**
the energy for the radio-controlled unit (20) is supplied from the power supply (13) via the door opener (12), wherein the current that is taken from the power supply (13) to supply power to the radio-controlled unit (20) is smaller than the current required for activating the door opener (12).

2. Device according to claim 1, **characterised in that** at least one probe (5a - 5z) is connected in parallel, at least in functional terms, with the at least one electrical circuit element (21, 23, 24).

3. Device according to claim 1 or 2, **characterised in that** the at least one probe (5a - 5z) and/or the circuit element (21, 23, 24) are opened in the resting stated and are closed on actuation.

4. Device according to one of the preceding claims, **characterised by** means (25) for rectifying the supply voltage that is supplied to the radio-controlled unit (20), as well as by a current limiting device (33) to limit the supply current that is supplied to an energy store (31), wherein the current limiting device (33) is dimensioned such that the maximum current flowing through it does not lead to a response by the door opener (12).

5. Device according to claim 4, **characterised in that** the current limiting device (33) can be controlled and the current through the current limiting device (33) is regulated, depending on the charge state of the energy store, such that the charge state of the energy store (31) is always sufficiently high, but that a predetermined value for the maximum charging state is not exceeded.

6. Device according to one of the preceding claims, **characterised in that** provided parallel to the circuit element (21, 23, 24) that can be actuated by the radio-controlled unit (20), in immediate spatial proximity to the radio-controlled unit (20), is a further contact (5b) that can be closed by manual operation.

7. Device according to one of the preceding claims, **characterised in that** in addition to the circuit element (21, 23, 24) that can be actuated by the radio-controlled unit (20), a further contact (5b) is provided, which can be closed by manual operation and which, via a control intervention in the remote-controlled unit (20), causes actuation of the circuit element (21, 23, 24) that can be actuated by it.

8. Device according to one of the preceding claims, **characterised in that** it is mechanically compatible with a conventional probe (5a - 5z) for actuating a door opener (12), and can replace it directly.

9. Device according to one of the preceding claims, **characterised in that** it has an interface to that contact of a central unit of a door intercom or of a speech point of a door intercom, which [contact] is envisaged for actuating a door opener (12).

10. Device according to one of the preceding claims, **characterised in that** it is a constituent part of a central unit of a door intercom.

11. Device according to one of the preceding claims, **characterised in that** it is a constituent part of a speech point of a door intercom.

12. Device according to one of the preceding claims, **characterised in that** it is executed as an autonomous unit, preferably for arrangement in the immediate vicinity of the central unit of a door intercom, and for connection to this via its interface.

13. Device according to one of the preceding claims, **characterised in that** it is executed as an autonomous unit, preferably for arrangement in the immediate vicinity of a speech point of a door intercom, and for connection to this via its interface.

14. Device according to one of the preceding claims, **characterised in that** it in addition to the activation of the door opener (12), it, or the receiver, is designed to activate and/or control other functions of the technical installations of a house or building, e.g. to switch on lights.

15. Device according to one of the preceding claims, **characterised in that** the radio signal for activating the door opener (12) is constantly changed according to a given system (so-called changing code).

16. Device according to one of the preceding claims, **characterised in that** the power supply is a low-voltage power supply, for example a transformer (13).

17. Device according to one of the preceding claims, **characterised by** a safety device for a latch (6) to prevent unauthorised pushing back of the latch (6) by means of an object inserted between the door frame and the door leaf, wherein the safety device is a plate (50) for use on a door frame in the area of a latch opening, and wherein the plate (50) forms a shoulder in relation to the door frame, which cannot be overcome by an object pushed between the door leaf and the door frame.

18. Device according to one of the preceding claims, **characterised by** a safety device for a latch (6) to prevent unauthorised pushing back of the latch (6) by means of an object inserted between the door frame and the door leaf, wherein the safety device is a slit (55) in the area of a latch opening on a door frame, which cannot be overcome by an object pushed between the door leaf and the door frame.

## Revendications

1. Dispositif pour le déverrouillage d'une porte munie d'une gâche électrique (12), comprenant une source de tension (13) pour la gâche électrique (12), une unité radiotélécommandée (20) et au moins un élément d'actionnement, qui, lorsqu'il est actionné, induit un courant de la source de tension (13) à travers la gâche électrique (12) pour activer ladite gâche électrique (12) et déverrouiller la porte (2),
dans lequel le au moins un élément d'actionnement est un élément de commutation électrique (21, 23, 24) qui peut être commandé par l'unité radiotélécommandée (20), par exemple sous la forme d'un contact, **caractérisé en ce que** l'alimentation en énergie pour l'unité radiotélécommandée (20) s'effectue depuis la source de tension (13) via la gâche électrique (12), où le courant prélevé de la source de tension (13) pour l'alimentation en énergie de l'unité radiotélécommandée (20) est inférieur au courant nécessaire à l'activation de la gâche électrique (12).

2. Dispositif selon la revendication 1, **caractérisé en ce qu'**au moins un palpeur (5a à 5z) est commuté au moins fonctionnellement en parallèle avec le au moins un élément de commutation électrique (21, 23, 24).

3. Dispositif selon la revendication 1 ou 2, **caractérisé en ce que** le au moins un palpeur (5a à 5z) et/ou l'élément de commutation (21, 23, 24) sont ouverts à l'état de repos et se ferment lors de l'actionnement.

4. Dispositif selon l'une quelconque des revendications précédentes, **caractérisé par** des moyens (25) pour redresser la tension d'alimentation acheminée de l'unité radiotélécommandée (20) et par un dispositif limiteur de courant (33) pour limiter le courant d'alimentation acheminé d'un accumulateur d'énergie (31),
dans lequel le dispositif limiteur de courant (33) est dimensionné de sorte que le courant le traversant au maximum n'induise pas un déclenchement de la gâche électrique (12).

5. Dispositif selon la revendication 4, **caractérisé en ce que** le dispositif limiteur de courant (33) peut être commandé et le courant passant à travers le dispositif limiteur de courant (33) est, en fonction de l'état de charge de l'accumulateur d'énergie, réglé de sorte que l'état de charge de l'accumulateur d'énergie (31) soit toujours suffisamment élevé sans pour autant dépasser une valeur prédéterminée pour l'état de charge maximal.

6. Dispositif selon l'une quelconque des revendications précédentes, **caractérisé en ce que** l'on prévoit, parallèlement à l'élément de commutation (21, 23, 24) qui peut être actionné par l'unité radiotélécommandée (20), à proximité spatiale immédiate de l'unité radiotélécommandée (20), un autre contact (5b) qui peut être fermé par commande manuelle.

7. Dispositif selon l'une quelconque des revendications précédentes, **caractérisé en ce que** l'on prévoit, en plus de l'élément de commutation (21, 23, 24) qui peut être actionné par l'unité radiotélécommandée (20), un autre contact (5b) que l'on peut fermer par commande manuelle et qui provoque, par une intervention de commande dans l'unité radiotélécommandée (20), un actionnement de l'élément de commutation (21, 23, 24) qui peut être actionné par celle-ci.

8. Dispositif selon l'une quelconque des revendications précédentes, **caractérisé en ce qu'**il est mécaniquement compatible avec un palpeur classique (5a à 5z) pour l'actionnement d'une gâche électrique (12) et peut le remplacer directement.

9. Dispositif selon l'une quelconque des revendications précédentes, **caractérisé en ce qu'**il présente une interface avec le contact d'une unité centrale d'un interphone de porte ou d'un combiné d'un interphone de porte, qui est prévu pour l'actionnement d'une gâche électrique (12).

10. Dispositif selon l'une quelconque des revendications précédentes, **caractérisé en ce qu'**il fait partie intégrante d'une unité centrale d'un interphone.

11. Dispositif selon l'une quelconque des revendications précédentes, **caractérisé en ce qu'**il fait partie intégrante d'un combiné d'un interphone.

12. Dispositif selon l'une quelconque des revendications précédentes, **caractérisé en ce qu'**il fonctionne comme unité autonome, de préférence pour un agencement à proximité immédiate de l'unité centrale d'un interphone et pour une liaison avec celle-ci via son interface.

13. Dispositif selon l'une quelconque des revendications précédentes, **caractérisé en ce qu'**il fonctionne comme unité autonome, de préférence pour un agencement à proximité immédiate d'un combiné d'un interphone et pour une liaison avec celle-ci via son interface.

14. Dispositif selon l'une quelconque des revendications précédentes, **caractérisé en ce que** le dispositif ou le récepteur est construit, en plus d'activer la gâche électrique (12), pour l'activation et/ou la commande d'autres fonctions de services associés à une maison ou un immeuble, par exemple, l'enclenchement d'un éclairage.

15. Dispositif selon l'une quelconque des revendications précédentes, **caractérisé en ce que** le signal radio pour l'activation de la gâche électrique (12) est modifié en permanence selon un système prédéterminé (ce que l'on appelle un code alternatif).

16. Dispositif selon l'une quelconque des revendications précédentes, **caractérisé en ce que** la source de tension est une source de tension de faible niveau, par exemple un transformateur (13).

17. Dispositif selon l'une quelconque des revendications précédentes, **caractérisé par** une sécurité pour un pêne (6) afin d'empêcher un reflux non autorisé du pêne (6) par un objet intercalé entre l'encadrement de la porte et le battant de la porte, où la sécurité est une plaque (50) pour utilisation sur un encadrement de porte dans la zone d'ouverture du pêne et où la plaque (50) forme un épaulement par rapport à l'encadrement de la porte, que ne peut franchir un objet intercalé entre l'encadrement de la porte et le battant de la porte.

18. Dispositif selon l'une quelconque des revendications précédentes, **caractérisé par** une sécurité pour un pêne (6) afin d'empêcher un reflux non autorisé du pêne (6) par un objet intercalé entre l'encadrement de la porte et le battant de la porte, où la sécurité est une fente (55) dans la zone d'ouverture du pêne sur un encadrement de porte, que (la fente) ne peut franchir un objet intercalé entre l'encadrement de la porte et le battant de la porte.
